# EUROPÄISCHE PATENTSCHRIFT

(11) **EP 3 804 464 B1**
(45) Veröffentlichungstag und Bekanntmachung des Hinweises auf die Patenterteilung: **15.07.2026**
(21) Anmeldenummer: 19727045.7
(22) Anmeldetag: 03.06.2019
(51) Int. Cl.: H05B 7/109, H05B 7/09

(54) **SELBSTBACKENDE ELEKTRODE**
SELF-BAKING ELECTRODE
ÉLECTRODE À AUTO-CUISSON

(30) Priorität: 04.06.2018 WO PCT/EP2018/064657
(43) Veröffentlichungstag der Anmeldung: 14.04.2021
(73) Patentinhaber: Rheinfelden Carbon Products GmbH, 79618 Rheinfelden (DE)
(72) Erfinder: BECKER, Robert, 79618 Rheinfelden (DE); BAUER, Stefan, 94099 Ruhstorf (DE)
(74) Vertreter: Rentsch Partner AG
(86) Internationale Anmeldenummer: PCT/EP2019/064364
(87) Internationale Veröffentlichungsnummer: WO 2019/233955

(56) Entgegenhaltungen:
- EP-A1- 0 179 164
- CN-A- 104 427 673
- DE-A1- 2 521 873
- DE-A1- 4 010 353
- DE-B- 1 161 652

## Beschreibung

### TECHNISCHES GEBIET

Die Erfindung betrifft eine Vorrichtung für eine selbstbackende Elektrode sowie ein Verfahren zum Betrieb dieser Vorrichtung.

### STAND DER TECHNIK

Die Technologie der selbstbackenden Elektroden, sogenannte Söderbergelektroden, geht auf den Beginn des 20 Jahrhunderts zurück. Unter dem Begriff Söderbergelektrode sind selbstbackende bzw. selbstkalzinierende Elektroden mit folgendem technischen Prinzip zu verstehen: Eine Elektrodenmasse (stückig und fest bei Raumtemperatur), umfassend Kohlenstoffträger wie Anthrazit, Petrolkoks, Graphit und einem Steinkohleteerpechbinder schmilzt durch elektrisch zugeführte Energie und Prozesswärme bei 120 - 200°C auf und bildet eine flüssige bis pastöse, unverkokte Masse. Über 500°C und darüber geht die Elektrodenmasse in den festen, sprich verkokten Zustand über und ihr elektrischer Widerstandswert nimmt ab. An der Elektrodenspitze, welche von einem Plasma oder Lichtbogen umgeben wird, liegt die Elektrodenmasse bei Temperaturen von über 2000°C in einem graphitierten Zustand vor. Primär kommt diese Elektrodentechnologie im Elektrolichtbogenofen, beispielsweise bei der Reduktion von Ferrolegierungen zum Einsatz. Die Söderbergelektrode für Schmelz-Reduktionsöfen zur Produktion von Silizium umfasst ein zylindrisches Gehäuse in Form eines Blechmantels, wobei innerhalb des Blechmantels eine kontinuierlich verlängerbare Graphitelektrode geführt wird, welche entsprechend kleiner ist d.h. einen geringeren Durchmesser aufweist als der Blechmantel. Der Blechmantel wird fortwährend mit Elektrodenmasse, beispielsweise in Form von Briketts, befüllt. Um den Verlust des Blechmantels durch Abbrand auszugleichen, werden weitere Blechmäntel angeschweisst und der Mantel in vertikaler Richtung versetzt. Die Graphitelektrode, deren Hauptfunktion das Halten der Söderbergmasse ist, kann innerhalb des Blechmantels in vertikaler Richtung auf und ab bewegt werden. Durch die Abwärtsbewegung der Graphitelektrode wird die Elektrodenmasse innerhalb des Blechmantels bewegt. Die Graphitelektrode wird durch aneinanderfügen einzelner Graphitelektrodestücke stetig verlängert. Jener Bereich in welchem ein Graphitelektrodenstück an ein weiteres Graphitelektrodenstück angrenzt und mit diesem verbunden ist, wird als Nippelzone bezeichnet. Durch das sogenannte Nachsetzen und das Verlängern der Graphitelektrode wird jener Teil der Elektrode, welcher sich aufgrund des Reduktionsprozesses verbraucht (sogenannter Elektrodenabbrand), verlängert. Der Energieeintrag welcher aus der Elektrodenmasse die gebackene und elektrisch leitfähige Elektrode entstehen lässt, resultiert zum einen aus der Prozesswärme des Ofens und zum anderen aus dem Stromdurchgang, welcher über Kontaktbacken in den Mantel eingeleitet wird. Der Einsatz einer Graphitelektrode welche im Kern der eigentlichen Söderbergelektrode verläuft, die Elektrodenmasse entsprechend hält und aufgrund von guter elektrische Leitfähigkeit auch zum Stromtransport beiträgt, hat sich seit Jahren als gängige Technologie bei der Herstellung von Silizium-Metallen durchgesetzt. Man spricht in diesem Zusammenhang von der Composite Technologie.

Als problematisch an der Söderbergelektrode mit Graphitelektrode im Kern hat sich jedoch die hohe Wärmeleitfähigkeit des Graphits erwiesen. Der Wärmetransport innerhalb der Graphitelektrode führt zu einem großen Temperaturgradienten zwischen Elektrodenoberfläche und Elektrodenmitte. Das Nachsetzen, sprich die relative Bewegung der Elektrodenmasse zum Blechmantel wird dadurch mitunter erschwert. Ferner ist darauf zu achten, dass die Graphitelektrode im Zentrum angeordnet ist, da ansonsten eine ungleichmässige Stromverteilung zu einem unsymmetrischen Backen führt und damit einhergehende mechanische Spannungen resultieren, welche die Materialeigenschaften der selbstbackenden Elektrode negativ beeinflussen. In solchen Fällen kommt es vermehrt zu unerwünschten Elektrodenbrüchen. Ferner stellen die Nippelzonen Schwachstellen in der Graphitelektrode dar, welche einen Elektrodenbruch ebenfalls begünstigen.

Die DE4010353 offenbart ein Verfahren und eine Vorrichtung zum Betreiben eines metallurgischen Ofens mit selbstbackender Elektrode, wobei die Elektrode an einem innerhalb durch die Mittelzone in Längsrichtung ausgedehnten Zugelements, welches an dem von der Schmelze abgewandten Ende aus der Elektrode herausragt gehalten wird und während eines metallurgischen Prozesses kontinuierlich gebacken wird. Die DE4010353 schlägt ferner vor, dass während des Betriebes an dem der Schmelze abgewandten Ende der Elektrode weitere Elektrodenmasse nachgefüllt und geformt wird. Das Zugelement wird formschlüssig in die Elektrodenmasse eingebettet und durch den Backprozess kraftübertragend mit dem der Schmelze zugewandten Elektrodenende verbunden. Ferner wird das Zugelement am aus der Elektrode herausragenden Ende selbstverriegelnd gehalten, wobei zum vertikalen Bewegen der Elektrode die Selbstverriegelung überwunden wird. Die Elektrode wird im gebackenen Bereich von außen horizontal zentriert.

### DARSTELLUNG DER ERFINDUNG

Aufgabe der vorliegenden Erfindung ist es mindestens einen aus dem Stand der Technik bekannten Nachteil zu lösen.

Diese Aufgabe wird durch die Merkmale des Anspruch 1 gelöst. Bevorzugte Ausführungsarten der Erfindung sind in den abhängigen Ansprüchen angegeben.

Die erfindungsgemässe Vorrichtung für eine selbstbackende Elektrode, wobei die Elektrode mindestens drei Zonen aufweist, nämlich eine erste Zone mit unverkokter kohlenstoffhaltiger Masse, eine zweite Zone, welche an die erste Zone anschliesst, in der die kohlenstoffhaltige Masse in einer pastösen bis flüssigen Form vorliegt und eine dritte Zone, welche an die zweite Zone anschliesst, in welcher die kohlenstoffhaltige Masse verkokt vorliegt, umfasst ein in vertikaler Richtung (y) heb-, und senkbares Rohr und ein verlängerbares Halteelement zur Aufnahme von Zugkräften. Beim Halteelement handelt es sich um ein verlängerbares starres Element, beispielsweise eine Stange oder ein verlängerbares flexibles Element, beispielsweise ein Seil. Beide Elemente bestehen zu mindestens teilweise aus einem temperaturfesten Material mit einer Temperaturbeständigkeit von mindestens 1000°C. Als Material kommt z.B. ein hochwarmfester Stahl oder Materialien basierend auf Carbon Faser zum Einsatz. Mindestens die erste und die zweite Zone der Elektrode werden von einem zylindrischen Gehäuse umgeben. Das Rohr verläuft teilweise innerhalb des zylindrischen Gehäuses, passiert die erste und die zweite Zone und endet oberhalb der dritten Zone. Das Halteelement verläuft teilweise innerhalb des Rohrs und teilweise ausserhalb des Rohrs. Ein erstes Ende des Halteelements ist mit einem Befestigungselement lösbar verbindbar, ein zweites Ende des Halteelements mündet in die dritte Zone und ist dort verankert.

Das Rohr dient dazu Schub- oder Druckkräfte auf die kohlestoffhaltige Masse aus zu üben. Es kann in vertikaler Richtung angehoben und gesenkt werden. Auf diese Weise kann die kohlenstoffhaltige Masse relativ zum zylindrischen Gehäuse bewegt werden. Bei diesem Vorgang spricht man vom Nachsetzen. Das Rohr weist hierzu entsprechende Mittel auf die diese vertikale Bewegung ermöglichen. Diese Mittel sind mit der baulichen Anlagenstruktur, welche die erfindungsgemässe Vorrichtung umgibt verbunden. Bei den Mitteln handelt es sich beispielsweise um zwei, in vertikaler Richtung gesehen, gegenüberliegend angeordnete Klemmringe, welche durch eine Nachsetzhydraulik, beispielsweise Versetzzylinder miteinander verbunden sind. Beim ersten Klemmring spricht man vom oberen Klemmring und beim zweiten Klemmring, welcher in vertikaler Richtung gesehen, unterhalb des ersten Klemmrings liegt, vom sogenannten unteren Klemmring. Das Rohr verläuft innerhalb dieser beiden Klemmringe und wird von diesen klemmend gehalten. Das Nachsetzen kann folgendermaßen beschrieben werden: Der untere der beiden Klemmringe wird geöffnet, der obere Klemmring hält das Rohr klemmend fest und wird hydraulisch in Richtung des unteren Klemmrings abgesenkt. Der untere Klemmring wird geschlossen und hält das Rohr klemmend fest. Der obere Klemmring wird geöffnet und hydraulisch in seine Ausgangsposition, nach oben bewegt.

Bevorzugt ist das Rohr so dimensioniert, dass bereits vorhandene Mittel zum Nachsetzen, welche ursprünglich für die Graphitelektrode eingesetzt wurden, verwendbar sind. Beim Nachsetzen wird das Rohr innerhalb der ersten und der zweiten Zone vertikal bewegt, jedoch nicht innerhalb der dritten Zone, da das Rohr hier in die kohlestoffhaltige Masse einbacken würde. Das Rohr drückt gegen die dritte Zone.

In einer beispielhaften Ausführungsform ist an einem Ende des Rohrs, welches oberhalb der dritten Zone endet, ein Abschlusselement vorgesehen welches den Nachsetzvorgang unterstützt.

In einer weiteren Ausführungsform der erfindungsgemässen Vorrichtung ist an jenem Abschnitt des Rohrs welcher innerhalb des zylindrischen Gehäuses verläuft ein Mitnehmer vorgesehen, welcher bei einem Senken des Rohrs gegen die erste Zone der Elektrode drückt. Dieser Mitnehmer unterstützt beim Nachsetzen die Bewegung der kohlenstoffhaltigen Masse relativ zum zylindrischen Gehäuse. Der Mitnehmer ist so ausgestaltet, dass das kontinuierliche Befüllen mit stückiger kohlenstoffhaltiger Masse ungehindert möglich ist. Eine beispielhafte Ausführungsform ist eine sternförmige Anordnung einzelner Mitnehmerelemente an der Aussenseite des Rohrs. Je nach Ausführungsform kann nur ein Mitnehmer oder ein Abschlusselement oder beides am Rohr vorgesehen sein.

In einer weiteren Ausführungsform der erfindungsgemässen Vorrichtung ist das Rohr mit Öffnungen oder Perforationen, beispielsweise Lochungen oder Schlitze, versehen. Dadurch kann die Söderbergmasse ins Innere des Rohres gelangen. Dies ist insbesondere anzuwenden, wenn das Rohr (vorzugsweise aus Aluminium) bis in die Zone 3 reicht und zum Nachsetzen (Drücken) verwendet wird. In diesem Fall bedarf es keine Mitnehmer. Das Rohr muss dann kontinuierlich verlängert werden. kann und somit das Anbringen von Mitnehmern zur Unterstützung des Nachsetzvorgangs nicht nötig ist.

In einer Ausführungsform der erfindungsgemässen Vorrichtung ist das Rohr konzentrisch zum zylindrischen Gehäuse der Elektrode angeordnet. Diese Anordnung ist ideal für die Verteilung der Zug- und Druckkräfte.

In einer beispielhaften Ausführungsform ist das Rohr aus Metall, beispielsweise aus Stahl. Ein Münden in die dritte Zone zu vermeiden, da dies zu einem schädlichen Eiseneintrag führen würde.

In einer weiteren beispielhaften Ausführungsform ist das Rohr aus einem NichteisenMetall, beispielsweise Aluminium, gefertigt (und mündet in die dritte Zone).

Die zweite Funktion des Rohrs ist, das verlängerbare Halteelement welches teilweise innerhalb des Rohrs verläuft zu schützen. Dies trifft insbesondere in der ersten Zone zu in der die kohlenstoffhaltige Masse in unverkokter Form vorliegt. "Unverkokt" bedeutet die kohlenstoffhaltige Masse liegt u.a. stückig, beispielsweise in Form von Briketts vor die, wie bei der Söderbergtechnologie üblich, kontinuierlich zugeführt werden. Insbesondere in dieser Zone wäre das Halteelement ansonsten einer hohen mechanischen Beanspruchung ausgesetzt. In einer beispielhaften Ausführungsform ist das Halteelement zumindest teilweise aus Carbon Fasern gefertigt. Carbon Fasern sind in der Regel empfindlich gegen Scher- und Knickbewegungen, es bedarf eines wirksamen Schutzes gegen reibende und schlagende Beanspruchungen, welche insbesondere in der ersten Zone auftritt. Das Rohr übernimmt diese Schutzfunktion. Das Halteelement dient in erster Linie dazu die Elektrode zu halten. Dieses nimmt ein Elektrodengewicht von mehreren Tonnen auf. Ferner ist eine Temperaturbeständigkeit von 1000°C und mehr zu gewährleisten, da das Halteelement ansonsten die notwendige Haltefunktion nicht ausüben könnte.

Neben dem Rohr weist die erfindungsgemässe Vorrichtung das bereits erwähnte verlängerbare Halteelement zur Aufnahme von Zugkräften auf. Ein erstes Ende des Halteelements ist mit einem Befestigungselement lösbar verbunden. In einer bevorzugten Ausführungsform ist das Befestigungselement als ein Bolzen ausgebildet, in welchen das Halteelement einhängbar ist oder als eine Klemme in welche das Halteelement einklemmbar ist. Das zweite Ende des Halteelements mündet in die dritte Zone. Die kohlenstoffhaltige Masse liegt hier in verkokter Form, sprich fester Form vor. Jener Bereich des Halteelements, welcher in dieser Zone verläuft, ist dort "eingebacken", sprich verankert.

In einer Ausführungsform ist das Halteelement ein Seil in Form eines Faserverbunds aus hitzestabilen Fasern, beispielsweise in Form eines Gewebes, Gestrick, Gewirk, Geflecht oder mit unidirektionaler Faserorientierung oder als Kombination davon. In einer besonderen Ausführungsform ist das Seil ein Geflecht mit vorzugsweise lockerer Flechtung, um Knickstellen und Friktion bei Zugbelastung minimisieren bzw. eliminieren zu können und eine maximale Zugfestigkeit erreichen zu können.

In einer weiteren Ausführungsform ist das Seil ein geflochtenes Schlauchgewebe aus Carbon Fasern, welches überlappend (beispielsweise ca. 20 cm) als Schlaufe geformt wird und mittels Kohlefasergarn vernäht wird. Ein Schlaufenelement hat eine für den Ofen und den Anwender optimierte Schlaufenlänge (eine Schlaufenlänge von 4m entspricht dann einer Verlängerung der Elektrodenaufhängung von 2m). In einer Ausführungsform umfasst das Seil eine Mehrzahl an miteinander verbundenen Schlaufen. Eine zweite Schlaufe durchgreift eine erste Schlaufe. Zwischen erster und zweiter Schlaufe ist ein Kontaktbereich, der die zweite Schlaufe in einen ersten Schlaufenteil und einen zweiten Schlaufenteil teilt. Eine dritte Schlaufe durchgreift die beiden Schlaufenteile der zweiten Schlaufe. Zwischen der zweiten und der dritten Schlaufe ist ein Kontaktbereich, der die dritte Schlaufe in einen ersten Schlaufenteil und einen zweiten Schlaufenteil teilt (usw.). Auf diese Weise kann das Seil kontinuierlich und endlos verlängert werden.

In einer weiteren Ausführungsform wird der Kontraktbereich (bzw. die Kontaktbereiche) zwischen aufeinanderfolgenden Schlaufen mit einem synthetischen Faserverbund (beispielsweise ein Gewebe, Gestrick, Gewirk, Geflecht oder mit unidirektionaler Faserorientierung oder als Kombination davon) als Hülle zum Schutz des Kontaktbereichs und zur Förderung der Elastizität der Schlaufenkette überzogen. Bei den synthetischen Fasern handelt es sich beispielsweise um Aramid- und/oder Paraaramidfasern, wie Kevlar^{®} (Po-Iy(p-phenylen-terephthalamid), Nomex^{®} (Aramid aus m-Phenylendiamin und Isophthalsäure), Twaron^{®}, Technora, Teijinconex, Phenol-Formaldehydfasern, wie Kynol, Polyamid/Polyimidfasern wie Kermel, Polybenzimidazolfasem oder Fasergemischen daraus.

In einer weiteren Ausführungsform können in der Schlaufenkette ein oder mehrere zusätzliche Haltepunkte (als Verankerungen in der Söderbergmasse) in regelmässigen oder unregelmässigen Abständen von beispielsweise 10 cm bis 30 cm geschaffen werden. Dazu werden kurze Kohlefaserteile, beispielsweise Seilstücke oder Kordeln, die an den Enden mit Knoten versehen sind, in die Schlaufe eingeflochten oder durch die Schlaufe hindurchgesteckt. In einer beispielhaften Anordnung sind die kurzen Kohlefaserteile mit einem Abstand von ca. 20 cm als Querglied eingeknüpft. In einer weiteren beispielhaften Ausführungsform sind die Kohlefaserteile von einer Länge zwischen 15 cm und 40 cm und einem Durchmesser zwischen 10 mm und 20 mm.

In einem Kontaktbereich resultiert eine Verdickung, da hier zwei Schlaufenteile mit einer weiteren Schlaufe in Verbindung stehen. Diese Verdickung hat sich als vorteilhaft für die Verankerung des Halteelements in der kohlenstoffhaltigen Masse insbesondere für jene in der dritten Zone erwiesen.

In einer anderen Ausführungsform ist das Halteelement eine Stange, die umfasst eine Mehrzahl an einzelner mit einander wirkverbundene Stangenelemente umfasst. Die einzelnen Stangenelemente werden durch Wirkverbinden ihrer Enden zu einer Stange verbunden. Auf diese Weise wird die Stange kontinuierlich verlängert. Unter Wirkverbinden ist beispielsweise ein Verschrauben oder eine Steckverbindung zu verstehen.

Beim erfindungsgemässen Verfahren für den Betrieb der erfindungsgemässen Vorrichtung wird in einem ersten Schritt, durch eine vertikale Senkbewegung des Rohrs die kohlestoffhaltige Masse der drei Zonen relativ zum Gehäuse bewegt. Dieser Schritt wird periodisch wiederholt, bis das Rohr das Ende der zweiten Zone erreicht hat. Anschliessend erfolgt die Entlastung des Halteelements durch Reduktion der auf das Halteelement wirkenden Zugkräfte, gefolgt von der Verlängerung des Halteelements und Sicherung des verlängerten Halteelements mittels Befestigungselement. Dann wird die Zugkraft auf das verlängerte Halteelement aufgebracht und das Rohr angehoben bis es sich wieder innerhalb der ersten Zone befindet. Danach erfolgt wieder der erste Schritt.

In einer bevorzugten Ausführungsvariante des erfindungsgemässen Verfahrens erfolgt die Verlängerung des Halteelements in dem das Halteelementende, welches mit dem Befestigungselement verbindbar ist durch Verbinden mit mindestens einer weiteren Schlaufe oder mit mindestens einem weiteren Stangenelement verlängert wird.

### KURZE ERLÄUTERUNG ZU DEN FIGUREN

Die Erfindung soll nachfolgend anhand von Ausführungsbeispielen im Zusammenhang mit der Zeichnung näher erläutert werden. Es zeigen:
- Figur 1: zeigt schematisch eine teilweise Schnittdarstellung (Längsschnitt) durch eine selbstbackende Elektrode mit erfindungsgemässer Vorrichtung, wobei das Halteelement als Seil ausgebildet ist und das Rohr mit Mitnehmern ausgestaltet ist.
- Figur 2a: zeigt schematisch einen Teil des Halteelements und seinen Aufbau aus den einzelnen Schlaufen.
- Figur 2b: zeigt schematisch eine einzelne Schlaufe des Haltelementes, die mit durchgesteckten Kohlefaserteilen und einer Hülle im Kontaktbereich versehen ist.
- Figur 3: zeigt schematisch eine teilweise Schnittdarstellung (Längsschnitt) durch eine selbstbackende Elektrode mit erfindungsgemässer Vorrichtung, wobei das Halteelement als Stange mit einzelnen Stangenelementen ausgebildet ist und das Rohr mit Mitnehmern ausgestaltet ist.
- Figur 4: zeigt schematisch eine teilweise Schnittdarstellung (Längsschnitt) durch eine selbstbackende Elektrode mit erfindungsgemässer Vorrichtung, wobei das Halteelement als Seil ausgebildet ist und das Rohr (ohne Mitnehmer) perforiert ist.

### WEGE ZUR AUSFÜHRUNG DER ERFINDUNG

In **Figur** 1 wird schematisch eine teilweise Schnittdarstellung durch die selbstbackende Elektrode mit einer erfindungsgemässen Vorrichtung gezeigt. Die Elektrode 1 umfasst ein zylindrisches Gehäuse 2 in Form eines Blechmantels, welches kontinuierlich mit stückiger kohlenstoffhaltiger Masse (Briketts) befüllt wird. Am zylindrischen Gehäuse 2 sind Mittel 9 angeordnet, mit welchen das Gehäuse in vertikaler Richtung bewegt werden kann.

Man spricht vom Mantel-Nachsetzen. Diese Mittel sind mit der baulichen Anlagenstruktur, welche die erfindungsgemässe Vorrichtung umgibt verbunden (in Figur 1 nicht sichtbar). Bei den Mitteln handelt es sich beispielsweise um zwei, in vertikaler Richtung gesehen, gegenüberliegend angeordnete Mantelklemmringe 91 und 92, welche durch eine Nachsetzhydraulik, beispielsweise Versetzzylinder 93 miteinander verbunden sind. Beim ersten Mantelklemmring 91 spricht man vom oberen Mantelklemmring 91 und beim zweiten Mantelklemmring 92, welcher in vertikaler Richtung gesehen, unterhalb des ersten Mantelklemmrings liegt, vom sogenannten unteren Mantelklemmring 92. Das zylindrische Gehäuse 2, sprich der Blechmantel verläuft innerhalb dieser beiden Mantelklemmringe 91, 92 und wird von diesen klemmend gehalten. Das Mantel-Nachsetzen erfolgt durch wechselseitiges Öffnen der Mantelklemmringe 91, 92 und entsprechende vertikale Bewegungen ausgelöst durch die Nachsetzhydraulik, sprich der Versetzzylinder 93. Das Mantel-Nachsetzen kann folgendermaßen beschrieben werden: Der untere der beiden Mantelklemmringe 92 wird geöffnet, der obere Mantelklemmring 91 hält das zylindrische Gehäuse 2 klemmend fest und wird hydraulisch in Richtung des unteren Mantelklemmringe 92 abgesenkt. Der untere Klemmring 92 wird geschlossen und hält das zylindrische Gehäuse 2 klemmend fest. Der obere Mantelklemmring 91 wird geöffnet und hydraulisch in seine Ausgangsposition nach oben bewegt. Über sogenannte Kontaktbacken 3, ebenfalls angeordnet am zylindrischen Gehäuse 2, wird der Elektrode 1 elektrische Energie zugeführt. Als eine weitere Energiequelle dient die vom Schmelzgut abgegebene thermische Energie. Durch den Energieeintrag, geht die stückige kohlenstoffhaltige Masse, auch als unverkokte Söderbergmasse bezeichnet, in einen pastösen bis flüssigen und anschliessend in einen festen Zustand über. Beim festen Zustand spricht man auch von einer verkokten Söderbergmasse. In Figur 1 ist dies vereinfacht als drei Zonen 4, 5 und 6 dargestellt. Die erste Zone 4 umfasst unverkokte kohlenstoffhaltige Masse. In der zweiten Zone 5 liegt diese Masse in pastöser bis flüssiger und in der dritten Zone 6 in verkokter Form vor. Zone 6 ist in Figur 1 nur teilweise dargestellt. Bei dieser Zone handelt es sich um jenen Bereich der Elektrode 1 welcher in die Reaktionszone des Ofens eintaucht (in Figur 1 nicht sichtbar). In der Reaktionszone des Ofens wird Erz (SiO₂) durch Kohlenstoffzugabe (z.B. Holzkohle, aschearme Kohle und Holzschnitzel) zu metallischem Silizium reduziert. Die notwendige elektrische Energie (Lichtbogen oder Plasma) wird durch Elektrode 1 zugeführt. Die Elektrode 1 verbraucht sich dabei.

In Figur 1 dargestellt ist ein Rohr 7. Dieses ist teilweise ausserhalb der Elektrode (Bereich 71) und teilweise innerhalb der Elektrode (Bereich 72) angeordnet. Ein Abschnitt des Rohrs 7, welcher im Bereich 72 angeordnet ist, passiert die erste und die zweite Zone 4, 5. Das Rohr 7 erreicht die dritte Zone 6, in welcher der Kohlenstoff in verkokter und damit in fester Form vorliegt, nicht. In der in Figur 1 schematisch dargestellten Ausführungsform ist das Rohr 7 konzentrisch zum zylindrischen Gehäuse 2 angeordnet.

Wie in Figur 1 ebenfalls ersichtlich, verläuft teilweise innerhalb des Rohrs 7 ein Halteelement 100 ausgebildet als Seil 10. Das Rohr 7 schützt das Halteelement 100 ausgebildet als Seil 10 vor mechanischer Beschädigung, insbesondere in der ersten Zone 4 der Elektrode, in welcher die kohlenstoffhalte Masse unverkokt, häufig in Form von scharfkantigem stückigem Material vorliegt. Anders als das Rohr 7 mündet ein zweites Ende 102 des Halteelements 100, welches nicht mehr vom Rohr 7 umgeben wird, in der dritten Zone 6 der Elektrode. Es ist dort in der verkokten kohlestoffhaltigen Masse fixiert, sprich "eingebacken" (zweites Ende 102 des Halteelements 100 in Figur 1 nicht vorständig sichtbar). Ein erstes Ende 101 des Halteelements, welches dem zweiten Ende 102 gegenüberliegt, ist mit einem Befestigungselement 11 lösbar verbunden. Beim Befestigungselement 11 handelt es sich beispielsweise um Klemmmittel oder, wie in Figur 1 schematisch gezeigt, um einen Bolzen 110 in welchem das Halteelement 100 ausgebildet als Seil 10 eingehängt ist und von welchem das Halteelement 100 ausgebildet als Seil 10 wieder gelöst werden kann. Das Halteelement 100 dient in erster Linie dazu Zugkräfte aufzunehmen und die Elektrode 1 zu halten.

In der in Figur 1 dargestellten Ausführungsform umfasst das Halteelement 100 ausgebildet als Seil 10 mehrere ineinandergreifende Schlaufen 13. Das erste Halteelementende 101 ausgebildet als erste Schlaufe 13 ist im Bolzen 10 eingehängt. Das Halteelement 100, ausgebildet als Seil 10 ist kontinuierlich verlängerbar in dem eine Schlaufe 13 mit einer zweiten Schlaufe 13 und die zweite Schlaufe 13 mit einer dritte Schlaufe 13 (usw.) verbunden wird. Eine Schlaufe 13 ist als ein geschlossener Ring ausgebildet. Die einzelnen Schlaufen sind aus Carbon Faser gefertigt. Eine bevorzugte Ausführungsform dieser Schlaufen 13 und der Möglichkeit diese einzelnen Schlaufen 13 mit einander zu verbinden ist in Figuren 2a und 2b dargestellt.

In jenem Bereich 71 des Rohrs 7, welcher ausserhalb der Elektrode verläuft, sind Mittel 8 zum vertikalen Bewegen des Rohrs 7 vorgesehen. Diese Mittel sind mit der baulichen Anlagenstruktur, welche die erfindungsgemässe Vorrichtung umgibt verbunden (in Figur 1 nicht sichtbar).

Bei solchen Mitteln 8 handelt es sich beispielsweise um zwei, in vertikaler Richtung gegenüber angeordnete Klemmringe 81, 82, welche durch einen Versetzzylinder 83 miteinander verbunden sind. Beim ersten Klemmring 81 spricht man vom oberen Klemmring und beim zweiten Klemmring, welcher in vertikaler Richtung gesehen, unterhalb des ersten Klemmrings liegt, vom sogenannten unteren Klemmring 82. Das Rohr verläuft innerhalb dieser beiden Klemmringe 81, 82 und wird von diesen klemmend gehalten. Das Nachsetzen kann folgendermaßen beschrieben werden: Der untere der beiden Klemmringe 82 wird geöffnet, der obere Klemmring 81 hält das Rohr klemmend fest und wird hydraulisch in Richtung des unteren Klemmrings 82 abgesenkt. Der untere Klemmring 82 wird geschlossen und hält das Rohr 7 klemmend fest. Der obere Klemmring 81 wird geöffnet und hydraulisch in seine Ausgangsposition, nach oben bewegt.

Bei Betätigung der Mittel 8 bewegt sich das Rohr 7 innerhalb der unverkokten kohlenstoffhaltigen Masse der ersten Zone 4 und der pastös bis flüssigen Masse der zweiten Zone 5 und übt dabei entsprechende Schub-, und/oder Druckkräfte auf die dritte Zone 6 aus. Im Reduktionsprozess wird die verkokte kohlenstoffhaltige Masse aus der dritten Zone 6 verbraucht. Gleiches gilt auch für das Halteelement 100, insbesondere für jenen Bereich des Halteelements, welcher in der dritten Zone 6 verläuft. Durch das Nachsetzen erfolgt die kontinuierliche Zufuhr an verkokter kohlenstoffhaltiger Masse, welche durch den kontinuierlichen Elektrodenabbrand stetig aufgebraucht wird. Zur Unterstützung des Nachsetzvorgangs, ist an der Aussenseite des Rohrs 7 optional ein Mitnehmer 12 vorgesehen, welcher bei der vertikalen Bewegung des Rohres 6 gegen die unverkokte kohlenstoffhaltige Masse der ersten Zone 4 drückt. Das Halteelement 100 ist kontinuierlich verlängerbar. In der in Figur 1 gezeigten Ausführungsform wird die Schlaufe 13, welche das erste Ende 101 des Halteelements 100 bildet vom Bolzen 110 gelöst und mit einer weiteren Schlaufe 13, welche dann wieder in den Bolzen 110 eingehängt wird verbunden. Auf diese Weise wird das Halteelement 100 kontinuierlich, nach Bedarf verlängert.

In **Figur 2a** sind Teile des Halteelements 100, ausgebildet aus einzelnen miteinander verbundenen Schlaufen 13 eines Seils 10 dargestellt. Jede der Schlaufen 13 ist, in der in Figur 2 dargestellten Ausführungsform, als ein geschlossener Ring ausgebildet. Ein beispielhaftes Material für die Schlaufen 13 ist ein Gewebe aus Carbon Faser. Schematisch dargestellt ist die dritte Zone 6 bestehend aus verkokter fester Söderbergmasse. In dieser dritten Zone ist das zweite Halteelementende 102 "eingebacken" sprich fixiert. In der in Figur 2 dargestellten Ausführungsform umfasst das zweite Halteelementende 102 zwei Schlaufen 13A und 13B. Die beiden Schlaufen 13A und 13B sind durch eine dritte Schlaufe 13C miteinander verbunden. Die dritte Schlaufe 13C durchgreift dabei die beiden Schlaufen 13A und 13B. Es resultiert ein Kontaktbereich 130 zwischen den beiden Schlaufen 13A und 13B und der dritten Schlaufe 13C. Wie in Figur 2 dargestellt, umfasst die Schlaufe 13C dann einen ersten Schlaufenteil 13C' und einen zweiten Schlaufenteil 13C". Die nächstfolgende Schlaufe 13D durchgreift diese beiden Schlaufenteile. Zwischen dem ersten Schlaufenteil 13C, zweiten Schlaufenteil 13C" und der Schlaufe 13D resultiert dann ein Kontaktbereich 131. Die Schlaufe 13D umfasst einen ersten Schlaufenteil 13D' und einen zweiten Schlaufenteil 13D". Eine nächstfolgende Schlaufe 13E (in Figur 2 als strichlinierter Pfeil angedeutet) durchgreift den ersten Schlaufenteil 13D' und den zweiten Schlaufenteil 13D". Es resultiert ein Kontaktbereich 132 zwischen den beiden Schlaufenteilen 13D' und 13D". Die Schlaufe 13E umfasst einen ersten Schlaufenteil 13E' und einen zweiten Schlaufenteil 13E'', welche von der nächstfolgenden Schlaufe 13F durchgriffen werden (in Figur 2a nicht mehr sichtbar). Je nach gewünschter Länge umfasst das Halteelement 100 eine bestimmte Anzahl an Schlaufen, die in der vorgängig beschriebenen Art miteinander verbunden sind. In der in Figur 2a dargestellten Ausführungsform eines Halteelements 100, wie es bei der erfindungsgemässen Vorrichtung zum Einsatz kommt, ist das zweite Halteelementende 102 durch zwei Schlaufen 13A und 13B ausgebildet, welche durch die dritte Schlaufe 13C verbunden sind. Es ist denkbar, dass anstelle der beiden Schlaufen 13A und 13B ein anderes Verankerungselement, beispielsweise eine Art Haken zum Einsatz kommt, mit Hilfe das zweite Halteelementende 102 in der verkokten Söderbergmasse verankert ist. Das zweite Halteelementende 102 (in Figur 2 nicht sichtbar) ist in einer bevorzugten Ausführungsform in der gleichen Art ausgebildet wie beispielsweise die in Figur 2a dargestellte Schlaufe 13D. Die beiden Schlaufenteile 13D' und 13D" sind in den Bolzen 10 eingehängt (vgl. Figur 1) und bilden das Ende des Halteelements 100. Alternativ kann zwischen den Schlaufenteilen und dem Bolzen 10 ein zusätzliches weiteres Verankerungselement, z.B. ebenfalls ein Haken vorgesehen sein, der die beiden Schlaufenteile mit dem Bolzen verbindet.

**Figur 2b** zeigt eine vergrösserte Ansicht der Schlaufe 13D (gemäss Figur 2a) mit Schlaufenteilen 13D' und 13D" und deren Kontaktbereiche 131 und 132 mit Schlaufen 13C bzw. 13E. Der Kontaktbereich 131 ist mit einem Überzug bzw. Hülle 134 aus einem Faserverbund versehen. Die Schlaufe 13D ist mit zusätzlichen Haltepunkten 133 in Form von Kohlefaserteilen mit Knoten an den Enden versehen.

**Figur 3** zeigt die Darstellung aus der Figur 1 mit dem Unterschied, dass das Halteelement 100 als eine Stange 20 aufgebaut aus einzelnen Stangenelementen 21 ausgebildet ist. Durch Aneinanderreihung der Stangenelemente (21) kann die Stange (20) nach Bedarf verlängert werden. Die Stangenelemente (21) sind an Ihren Enden wirkverbunden, beispielsweise durch eine Steck-, oder eine Schraubverbindung.

Das erste Ende des Halteelements 101 umfasst ein Befestigungsmittel 11, welches in der Ausführungsform der Figur 3 beispielsweise als Klemme ausgebildet ist in welchen ein Ende des Stangenelements (21) einklemmbar ist (Klemme in Figur 3 nicht sichtbar).

**Figur 4** zeigt die Darstellung aus der Figur 1 mit dem Unterschied, dass das Rohr 7a perforiert ist und keine Mitnehmer an der Aussenseite des Rohrs 7a vorgesehen sind. Erkennbar ist auch, dass das Rohr 7a in die dritte Zone 6 mündet. Die Perforationen 7b ermöglichen der unverkokten, kohlenstoffhaltige Masse ins Innere des Rohres 7a zu gelangen, wodurch sich die Verwendung von Mitnehmern gemäss Figur 1 (12) zur Ausübung von Druck gegen die unverkokten, kohlenstoffhaltigen Masse der ersten Zone 4 erübrigt.

### BEZEICHNUNGSLISTE

- 1: Elektrode
- 2: Zylindrisches Gehäuse
- 3: Kontaktbacken
- 4: erste Zone (unverkokte Söderbergmasse)
- 5: zweite Zone (pastös bis flüssige Söderbergmasse)
- 6: dritte Zone (verkokte, feste Söderbergmasse)
- 7: Rohr
- 7a: Rohr (perforiert)
- 7b: Perforationen
- 71: Rohrbereich ausserhalb der Elektrode
- 72: Rohrbereich innerhalb der Elektrode
- 8: Mittel zum vertikalen Bewegen des Rohrs
- 9: Mittel zum vertikalen Bewegen des zylindrischen Gehäuses
- 10: Seil
- 100: Halteelement
- 101: erstes Halteelementende
- 102: zweites Halteelementende
- 11: Befestigungselement
- 12: Mitnehmer
- 13 A, B, C, D, E: Schlaufen
- 13 C', C", D', D": Schlaufenteile
- 130, 131, 132: Kontaktbereich
- 133: Haltepunkte
- 134: Hülle

## Patentansprüche

1. Vorrichtung für eine selbstbackende Elektrode (1), die Elektrode (1) aufweisend mindestens drei Zonen, eine erste Zone (4) mit unverkokter kohlenstoffhaltiger Masse, eine zweite Zone (5) welche an die erste Zone (4) anschliesst in der die kohlenstoffhaltige Masse in einer pastösen bis flüssigen Form vorliegt, eine dritte Zone (6) welche an die zweite Zone (5) anschliesst, in welcher die kohlenstoffhaltige Masse verkokt vorliegt, ein zylindrisches Gehäuse (2), welches mindestens die erste und die zweite Zone (4,5) ummantelt, die Vorrichtung **gekennzeichnet durch**,
ein in vertikaler Richtung (y) heb-, und senkbares Rohr (7;7a), welches teilweise innerhalb des zylindrischen Gehäuses (2) anordenbar ist, die ersten beiden Zonen (4,5) passiert und oberhalb der dritten Zone (6) endet,
ein verlängerbares Halteelement (100) zur Aufnahme von Zugkräften, welches teilweise innerhalb des Rohrs (7;7a) und teilweise ausserhalb des Rohrs (7;7a) verläuft, wobei ein erstes Ende des Halteelements (101) mit einem Befestigungselement (11) lösbar verbindbar ist, ein zweites Ende des Halteelements (102) in die dritte Zone (6) mündet und dort verankerbar ist.

2. Vorrichtung nach Anspruch 1, **dadurch gekennzeichnet, dass** es sich beim verlängerbaren Halteelement (100) um ein verlängerbares starres Element, vorzugsweise um eine Stange (20) handelt, welche mindestens teilweise aus einem temperaturfesten Material mit einer Temperaturbeständigkeit von mindestens 1000°C besteht, vorzugsweise diese Stange (20) eine Mehrzahl an einzelner miteinander wirkverbundener Stangenelemente (21) umfasst,
oder es sich um ein verlängerbares flexibles Element handelt, vorzugsweise um ein Seil (10), welches mindestens teilweise aus einem temperaturfesten Material mit einer Temperaturbeständigkeit von mindestens 1000°C besteht.

3. Vorrichtung nach Anspruch 2, **dadurch gekennzeichnet, dass** das Seil (10) eine Mehrzahl an Schlaufen (13) umfasst, vorzugsweise die einzelnen Schlaufen (13) zumindest teilweise aus Carbon Faser gefertigt sind und Kontaktbereiche (130,131,132) zwischen zwei aufeinanderfolgenden Schlaufen (13) bildet, vorzugsweise die Kontaktbereiche (130,131,132) mit einer Hülle (134) versehen sind.

4. Vorrichtung nach Anspruch 3, **dadurch gekennzeichnet, dass** die einzelnen Schlaufen (13) mit zusätzlichen Haltepunkten (133) versehen sind, vorzugsweise die zusätzlichen Haltepunkte (133) durch Einflechten oder Durchstecken von kurzen Kohlefaserteilen, die an den Enden mit Knoten versehen sind, in die Schlaufen (13) geschaffen werden.

5. Vorrichtung nach einem der vorangegangenen Ansprüche, **dadurch gekennzeichnet, dass** mindestens das erste Ende des Halteelements (101) als eine Schlaufe (13) oder als ein Stangenelement (21) ausgebildet ist, wobei die Schlaufe (13) oder das Stangenelement (21) lösbar mit dem Befestigungselement (11) verbindbar sind.

6. Vorrichtung nach einem der vorangegangenen Ansprüche, **dadurch gekennzeichnet, dass** das Halteelement (100) ausgehend von seinem ersten Ende (101) durch Verbindung mehrerer einzelner Schlaufen (13) oder mehrerer einzelner Stangenelemente (21) kontinuierlich verlängerbar ist.

7. Vorrichtung nach einem der vorangegangenen Ansprüche, **dadurch gekennzeichnet, dass** das Halteelement (100) umfassend eine Mehrzahl an miteinander verbundenen Schlaufen (13), eine erste Schlaufe (13A) aufweist, eine zweite Schlaufe (13B) die erste Schlaufe (13A) durchgreift, zwischen erster und zweiter Schlaufe (13A, 13B) ein Kontaktbereich gebildet ist, und die zweite Schlaufe (13B) einen ersten Schlaufenteil (13B') und einen zweiten Schlaufenteil (13B") aufweist und eine dritte Schlaufe (13C) die beiden Schlaufenteile (13B',13B") der zweiten Schlaufe (13B) durchgreift.

8. Vorrichtung nach einem der vorangegangenen Ansprüche, **dadurch gekennzeichnet, dass** das Rohr (7) unperforiert ist oder das Rohr (7a) perforiert ist.

9. Vorrichtung nach einem der vorangegangenen Ansprüche, **dadurch gekennzeichnet, dass** das Rohr (7;7a) konzentrisch zum zylindrischen Gehäuse (2) der Elektrode (1) anordenbar ist.

10. Vorrichtung nach einem der vorangegangenen Ansprüche, **dadurch gekennzeichnet, dass** das Rohr (7) aus Metall, vorzugsweise Stahl gefertigt ist oder einem Nichteisenmetall oder -Legierung, vorzugsweise Aluminium gefertigt ist.

11. Vorrichtung nach einem der vorangegangenen Ansprüche, **dadurch gekennzeichnet, dass** an einem Ende des Rohrs (7), welches oberhalb der dritten Zone (6) endet, ein Abschlusselement vorgesehen ist, welches beim Senken des Rohrs (7), gegen die dritte Zone (6) drückt.

12. Vorrichtung nach einem der vorangegangenen Ansprüche, **dadurch gekennzeichnet, dass** an jenem Abschnitt des Rohrs (7), welcher innerhalb des zylindrischen Gehäuses (2) verläuft ein Mitnehmer (12) vorgesehen ist, welcher beim Senken des Rohrs (7) gegen die erste Zone (4) der Elektrode (1) drückt.

13. Verfahren zum Betrieb einer Vorrichtung gemäss einem der vorangegangenen Ansprüche 1 bis 12, **gekennzeichnet durch**,
einen ersten Schritt, umfassend ein Bewegen der kohlenstoffhaltigen Masse der drei Zonen (4,5,6) relativ zum zylindrischen Gehäuse (2) durch eine vertikale Senkbewegung des Rohrs (7;7a),
periodische Wiederholung des ersten Schritts bis das Rohr (7;7a) das Ende der zweiten Zone (5) erreicht hat bzw. in die dritte Zone (6) mündet, anschliessend
Entlastung des Halteelements (100) durch Reduktion der auf das Halteelement (100) wirkenden Zugkräfte,
Verlängerung des Halteelements (100) und Sicherung des verlängerten Halteelements (100) mittels eines Befestigungselements (11),
Aufbringung einer Zugkraft auf das verlängerte Halteelement (100),
Anheben des Rohrs (7;7a) bis dieses sich wieder innerhalb der ersten Zone (4) befindet,
erneuter Beginn mit dem ersten Schritt.

14. Verfahren nach Anspruch 13, **dadurch gekennzeichnet, dass** die Verlängerung des Halteelements (100) erfolgt, in dem das Ende des Halteelements (101), welches in das Befestigungselement (11) verbindbar ist durch Verbinden mit mindestens einer weiteren Schlaufe (13) oder mit mindestens einem weiteren Stangenelement (21) verlängert wird.

15. Elektrode (1) umfassend eine Vorrichtung nach einem der vorangegangenen Ansprüche 1 bis 12.

## Claims

1. Device for a self-baking electrode (1), the electrode (1) comprising at least three zones, a first zone (4) with un-coked carbonaceous mass, a second zone (5) which adjoins the first zone (4) in which the carbonaceous mass is in a paste-like to liquid form, a third zone (6) adjoining the second zone (5) in which the carbonaceous mass is in a coked form, a cylindrical housing (2) enclosing at least the first and second zones (4,5), the device being **characterized by**
a pipe (7;7a) that can be raised and lowered in the vertical direction (y), which can be partially arranged within the cylindrical housing (2), passes through the first two zones (4,5) and ends above the third zone (6),
an extendable retaining element (100) for absorbing tensile forces, which extends partially within the pipe (7;7a) and partially outside the pipe (7;7a), wherein a first end of the retaining element (101) can be detachably connected to a fastening element (11), a second end of the retaining element (102) opens into the third zone (6) and can be anchored there.

2. Device according to claim 1, **characterized in that** the extendable retaining element (100) is an extendable rigid element, preferably a rod (20), which consists at least partially of a temperature-resistant material with a temperature resistance of at least 1000°C, preferably this rod (20) comprises a plurality of individual rod elements (21) operatively connected to each other,
or it is an extendable flexible element, preferably a rope (10) which consists at least partially of a temperature-resistant material with a temperature resistance of at least 1000°C.

3. Device according to claim 2, **characterized in that** the rope (10) comprises a plurality of loops (13), preferably the individual loops (13) are at least partially made of carbon fiber and contact areas (130,131,132) are formed between two consecutive loops (13), preferably the contact areas (130,131,132) are provided with a sheath (134).

4. Device according to claim 3, **characterized in that** the individual loops (13) are provided with additional retaining points (133), preferably the additional retaining points (133) are created by weaving or inserting short carbon fiber parts, which are provided with knots at the ends, into the loops (13).

5. Device according to one of the preceding claims, **characterized in that** at least the first end of the retaining element (101) is designed as a loop (13) or as a rod element (21), wherein the loop (13) or the rod element (21) can be detachably connected to the fastening element (11).

6. Device according to one of the preceding claims, **characterized in that** the retaining element (100) can be continuously extended starting from its first end (101) by connecting several individual loops (13) or several individual rod elements (21).

7. Device according to one of the preceding claims, **characterized in that** the retaining element (100) comprises a plurality of interconnected loops (13), a first loop (13A), a second loop (13B) passing through the first loop (13A), a contact area formed between the first and second loops (13A, 13B), and the second loop (13B) has a first loop part (13B') and a second loop part (13B"), and a third loop (13C) passes through the two loop parts (13B',13B") of the second loop (13B).

8. Device according to one of the preceding claims, **characterized in that** the pipe (7) is unperforated or the pipe (7a) is perforated.

9. Device according to one of the preceding claims, **characterized in that** the pipe (7; 7a) can be arranged concentrically with the cylindrical housing (2) of the electrode (1).

10. Device according to one of the preceding claims, **characterized in that** the pipe (7) is made of metal, preferably steel, or a non-ferrous metal or alloy, preferably aluminum.

11. Device according to one of the preceding claims, **characterized in that** a closure element is provided at one end of the pipe (7) which ends above the third zone (6), which presses against the third zone (6) when the pipe (7) is lowered.

12. Device according to one of the preceding claims, **characterized in that** a driver (12) is provided at that section of the pipe (7) which runs inside the cylindrical housing (2), which presses against the first zone (4) of the electrode (1) when the pipe (7) is lowered.

13. Method for operating a device according to one of the preceding claims 1 to 12, **characterized by**
a first step comprising moving the carbonaceous mass of the three zones (4,5,6) relative to the cylindrical housing (2) by means of a vertical lowering movement of the pipe (7;7a),
periodic repetition of the first step until the pipe (7;7a) has reached the end of the second zone (5) or enters the third zone (6), followed by
relieving the retaining element (100) by reducing the tensile forces acting on the retaining element (100),
extending the retaining element (100) and securing the extended retaining element (100) by means of a fastening element (11),
applying a tensile force to the extended retaining element (100),
lifting the pipe (7; 7a) until it is back within the first zone (4),
and repeating the first step.

14. Method according to claim 13, **characterized in that** the retaining element (100) is extended by connecting the end of the retaining element (101), which can be connected to the fastening element (11), to at least one further loop (13) or to at least one further rod element (21).

15. Electrode (1) comprising a device according to one of the preceding claims 1 to 12.

## Revendications

1. Dispositif pour une électrode autocuisante (1), l'électrode (1) comportant au moins trois zones, une première zone (4) avec une masse carbonée non cokéfiée, une deuxième zone (5) qui est raccordée à la première zone (4) dans laquelle la masse carbonée se présente sous une forme pâteuse à liquide, une troisième zone (6) qui se raccorde à la deuxième zone (5) et dans laquelle la masse carbonée se présente sous forme cokéfiée, un boîtier cylindrique (2) qui enveloppe au moins la première et la deuxième zone (4, 5), le dispositif étant **caractérisé par**
un tube (7 ; 7a) pouvant être levé et abaissé dans le sens vertical (y), qui peut être disposé partiellement à l'intérieur du boîtier cylindrique (2), qui traverse les deux premières zones (4, 5) et se termine au-dessus de la troisième zone (6),
un élément de retenue extensible (100) destiné à absorber les forces de traction, qui s'étend partiellement à l'intérieur du tube (7 ; 7a) et partiellement à l'extérieur du tube (7 ; 7a), une première extrémité de l'élément de retenue (101) pouvant être reliée de manière amovible à un élément de fixation (11), une deuxième extrémité de l'élément de retenue (102) débouche dans la troisième zone (6) et peut y être ancré.

2. Dispositif selon la revendication 1, **caractérisé en ce que** l'élément de retenue extensible (100) est un élément rigide extensible, de préférence une tige (20), qui est constitué au moins en partie d'un matériau résistant à la température avec une résistance à la température d'au moins 1000 °C, de préférence cette tige (20) comprend une pluralité d'éléments de tige individuels (21) reliés entre eux de manière fonctionnelle,
ou s'il s'agit d'un élément flexible extensible, de préférence d'un câble (10) composé au moins en partie d'un matériau résistant à la chaleur avec une résistance thermique d'au moins 1000 °C.

3. Dispositif selon la revendication 2, **caractérisé en ce que** le câble (10) comprend une pluralité de boucles (13), de préférence les boucles individuelles (13) sont au moins partiellement fabriquées en fibre de carbone et des zones de contact (130, 131,132) sont formées entre deux boucles successives (13), de préférence les zones de contact (130, 131, 132) sont pourvues d'une enveloppe (134).

4. Dispositif selon la revendication 3, **caractérisé en ce que** les boucles individuelles (13) sont pourvues de points de fixation supplémentaires (133), de préférence les points de fixation supplémentaires (133) sont créés par tressage ou insertion dans les boucles (13) de courts éléments en fibre de carbone pourvus de nœuds aux extrémités.

5. Dispositif selon l'une des revendications précédentes, **caractérisé en ce qu'**au moins la première extrémité de l'élément de retenue (101) est conçue comme une boucle (13) ou comme un élément de tige (21), la boucle (13) ou l'élément de tige (21) pouvant être relié de manière amovible à l'élément de fixation (11).

6. Dispositif selon l'une des revendications précédentes, **caractérisé en ce que** l'élément de retenue (100) peut être rallongé en continu à partir de sa première extrémité (101) par la connexion de plusieurs boucles individuelles (13) ou de plusieurs éléments de tige individuels (21).

7. Dispositif selon l'une des revendications précédentes, **caractérisé en ce que** l'élément de retenue (100) comprend une pluralité de boucles (13) reliées entre elles, une première boucle (13A), une deuxième boucle (13B) qui traverse la première boucle (13A), une zone de contact étant formée entre la première et la deuxième boucle (13A, 13B) et la deuxième boucle (13B) comporte une première partie de boucle (13B') et une deuxième partie de boucle (13B") et une troisième boucle (13C) traverse les deux parties de boucle (13B', 13B") de la deuxième boucle (13B).

8. Dispositif selon l'une des revendications précédentes, **caractérisé en ce que** le tube (7) est non perforé ou **en ce que** le tube (7a) est perforé.

9. Dispositif selon l'une des revendications précédentes, **caractérisé en ce que** le tube (7 ; 7a) peut être disposé de manière concentrique par rapport au boîtier cylindrique (2) de l'électrode (1).

10. Dispositif selon l'une des revendications précédentes, **caractérisé en ce que** le tube (7) est fabriqué en métal, de préférence en acier, ou en un métal ou alliage non ferreux, de préférence en aluminium.

11. Dispositif selon l'une des revendications précédentes, **caractérisé en ce qu'**à une extrémité du tube (7) qui se termine au-dessus de la troisième zone (6), il est prévu un élément d'extrémité qui, lors de l'abaissement du tube (7), appuie contre la troisième zone (6).

12. Dispositif selon l'une des revendications précédentes, **caractérisé en ce qu'**un entraîneur (12) est prévu sur la partie du tube (7) qui s'étend à l'intérieur du boîtier cylindrique (2), lequel entraîneur appuie contre la première zone (4) de l'électrode (1) lorsque le tube (7) est abaissé.

13. Procédé pour faire fonctionner un dispositif selon l'une des revendications 1 à 12 précédentes, **caractérisé par**
une première étape consistant à déplacer la masse carbonée des trois zones (4, 5, 6) par rapport au boîtier cylindrique (2) par un mouvement vertical de descente du tube (7 ; 7a),
une répétition périodique de la première étape jusqu'à ce que le tube (7 ; 7a) ait atteint l'extrémité de la deuxième zone (5) ou débouche dans la troisième zone (6), puis
décharge de l'élément de retenue (100) par réduction des forces de traction agissant sur l'élément de retenue (100),
allongement de l'élément de retenue (100) et fixation de l'élément de retenue allongé (100) à l'aide d'un élément de fixation (11),
application d'une force de traction sur l'élément de retenue allongé (100),
le levage du tube (7 ; 7a) jusqu'à ce qu'il se trouve à nouveau dans la première zone (4),
et en recommençant par la première étape.

14. Procédé selon la revendication 13, **caractérisé en ce que** le prolongement de l'élément de retenue (100) s'effectue en prolongeant l'extrémité de l'élément de retenue (101), qui peut être reliée à l'élément de fixation (11), par liaison avec au moins une autre boucle (13) ou avec au moins un autre élément de tige (21).

15. Électrode (1) comprenant un dispositif selon l'une des revendications 1 à 12 précédentes.
